# FASCICULE DE BREVET EUROPEEN

(11) **EP 0 626 150 B1**
(45) Date de publication et mention de la délivrance du brevet: **26.02.1997**
(21) Numéro de dépôt: 94106833.0
(22) Date de dépôt: 02.05.1994
(51) Int. Cl.: A47L 9/14

(54) **Support de sac équipant un aspirateur de poussières**
Stütze eines Filterbeutels in einem Staubsauger
Dust bag support for a vacuum cleaner

(30) Priorité: 25.05.1993 FR 9306236
(43) Date de publication de la demande: 30.11.1994
(73) Titulaire: MOULINEX S.A., F-93170 Bagnolet (FR)
(72) Inventeur: Leguay, Jacky, Yves, Louis, F-14123 Ifs (FR); Thomas, Gilbert, Paul, F-14540 Soliers (FR)
(74) Mandataire: May, Hans Ulrich, Dr.

(56) Documents cités:
- EP-A- 0 396 864
- DE-U- 8 715 687
- DE-U- 9 015 460
- DE-U- 9 115 925

## Description

L'invention concerne un support de sac destiné à être placé à l'intérieur d'un aspirateur de poussières, ledit support comprenant une poignée destinée à la préhension dudit support pour retirer ledit support, une ouverture destinée à supporter la périphérie d'un collier d'un sac à poussières et des moyens d'attache aptes à venir en prise avec ledit collier (voir le document DE-U-8 715 687).

Dans un aspirateur de type connu, lors du remplacement du sac à poussières plein, l'utilisateur ouvre le couvercle de l'aspirateur, retire le support de sac par sa poignée et enlève ledit sac en décrochant manuellement le collier des moyens d'attache. Cette opération n'est pas toujours facile et pose, de plus, des problèmes d'hygiène.

Le but de l'invention est de remédier aux inconvénients précités en mettant en oeuvre un support de sac pratique, fiable et limitant les manipulations de l'utilisateur.

Selon l'invention, le support de sac comporte, en outre, un moyen de déverrouillage des moyens d'attache qui est solidaire d'un organe de manoeuvre porté par ledit support et commandant l'éjection du sac à poussières usagé.

Grâce au support de sac selon l'invention, l'utilisateur après avoir emboîté le collier d'un sac vide sur le support, n'a plus à toucher ledit sac lorsque ce dernier est plein et doit être remplacé. En effet, lors du changement du sac à poussières, l'utilisateur agit sur l'organe de manoeuvre, ce qui libère automatiquement le sac du support. De cette manière, les conditions d'hygiène sont augmentées lors de l'utilisation de l'aspirateur. De plus, un tel support de sac, de part sa simplicité et sa maniabilité, facilite le changement du sac à poussières qui est généralement une opération fâcheuse.

Les caractéristiques et avantages de l'invention ressortiront d'ailleurs de la description qui va suivre, prise à titre d'exemple non limitatif, en référence aux dessins annexés dans lesquels :
- la figure 1 est une vue en perspective éclatée d'un support de sac d'aspirateur selon l'invention et d'un sac à poussières destiné à être monté sur le support de sac ;
- la figure 2 est une vue en perspective du support de sac de la figure 1 et sur lequel est emboîté le collier du sac à poussières ;
- la figure 3 est une vue partielle en coupe verticale et à échelle agrandie d'une variante d'un support de sac selon l'invention et équipé d'un sac à poussières ;
- la figure 4 est une vue analogue à la figure 3 illustrant le déverrouillage d'un sac à poussières.

Selon la figure 1, un support de sac 1 destiné à être placé à l'intérieur d'un aspirateur de poussières non représenté comprend une poignée 2, par exemple mobile, servant à la préhension dudit support 1, une ouverture 3 destinée à supporter la périphérie d'un collier 5 d'un sac à poussières 6 et constitué dans cet exemple de réalisation par deux bords latéraux 4 et 4', ainsi que des moyens d'attache 7 aptes à venir en prise avec ledit collier 5. Le collier 5 du sac à poussières 6 comporte une ouverture 8 alignée avec une ouverture correspondante 8' dudit sac 6.

Selon l'invention, le support de sac comporte, en outre, un moyen de déverrouillage 9 des moyens d'attache 7 qui est solidaire d'un organe de manoeuvre 10 porté par ledit support et commandant l'éjection du sac à poussières usagé.

Conformément à la réalisation, les moyens d'attache 7 comprennent deux verrous dont un seul est représenté. Les deux verrous sont, par exemple, positionnés en vis-à-vis de part et d'autre des bords latéraux 12 et 13 de l'ouverture 3. L'un au moins des verrous 7, par exemple le verrou illustré à droite sur les figures 1 et 2 est monté mobile sur le support de sac 1 à l'encontre d'un moyen élastique de rappel 11 tel qu'un ressort interposé entre ledit verrou 7 et le support de sac 1 et représenté sur la figure 1. L'autre verrou non représenté est par exemple formé par une glissière solidaire du support de sac et destinée à recevoir le bord latéral 4 du collier 5. Le moyen élastique de rappel 11 permet de faire occuper audit moyen de déverrouillage 9, de part et d'autre d'une position intermédiaire instable, deux positions pour lesquelles soit les moyens d'attache 7 sont en prise avec le collier 5, soit les moyens d'attache 7 ne sont pas en prise avec le collier 5.

Ledit verrou 7 est relié au moyen de déverrouillage 9. Le moyen de verrouillage 9 comprend un bras 14 qui est monté pivotant autour d'un axe 15 et dont, d'une part, une extrémité constitue l'organe de manoeuvre 10 et, d'autre part, l'autre extrémité est solidaire dudit verrou 7.

Dans l'exemple particulier de réalisation illustré sur les figures 1 et 2, le moyen de déverrouillage 9 et le verrou 7 sont formés en une seule pièce montée pivotante autour de l'axe 15 parallèle au bord latéral 13 de l'ouverture 3 et porté par le support de sac 1. La pièce 7-9 montée pivotante comporte un cran 18 dans lequel le bord latéral 4' du collier 5 est apte à venir en prise, deux pivots 19 et 20 susceptibles de s'engager dans des évidements non représentés ménagés dans le support 1, et une extrémité libre constituant l'organe de manoeuvre 10 et débouchant à l'extérieur du support de sac 1 au travers d'un trou 30 réalisé à proximité du bord latéral 13 de l'ouverture 3 du support de sac 1.

Dans un autre mode de réalisation des moyens d'attache 7 et du moyen de déverrouillage 9 qui est représenté sur les figures 3 et 4 sur lesquelles les mêmes références désignent les mêmes éléments que ceux illustrés sur les figures 1 et 2, les deux verrous 7 sont constitués, respectivement, par une glissière 18' solidaire du support 1, et par une pièce mobile 7-9. Dans cette variante, le moyen élastique de rappel comporte un ressort 21 dont, d'une part, une extrémité 22 est enfilée sur une saillie 23 solidaire du support de sac 1 et, d'autre part, l'autre extrémité 24 est appliquée contre une surface plane 25 de la pièce 7-9. A l'opposé de la surface plane 25, la pièce 7-9 comporte le cran 18 dans lequel un des bords latéraux 4' du collier 5 est apte à venir en prise.

Selon la figure 3, dans laquelle un sac à poussières est emboîté sur le support de sac 1, les bords latéraux 4 et 4' du collier 5 viennent en prise respectivement dans la glissière 18' et le cran 18. Le ressort 21 appuie sur la surface plane 25 d'un des verrous 7 pour maintenir ledit verrou dans une position de verrouillage.

Selon la figure 4, lorsqu'un utilisateur active par pression l'organe de manoeuvre 10 du verrou 7, ledit verrou 7 effectue un mouvement de pivotement autour de l'axe 15 selon la flèche F₁. Le cran 18 du verrou 7 pivote et libère le bord latéral 4' du collier 5. Le sac à poussières 6 pivote en effectuant le mouvement représenté par la flèche F₂ et se détache de la glissière fixe 18'. De cette manière, le sac à poussières 6 est libéré du support du sac 1 sans aucune manipulation de celui-ci.

Grâce au support de sac selon l'invention, l'utilisateur agit d'une seule main en tenant la poignée 2 et par une simple pression sur le moyen de déverrouillage 9 du moyen d'attache 7. Cette facile opération permet, d'une part, un gain de temps considérable lors du changement du sac à poussières et, d'autre part, une limitation du nombre des manipulations du sac à poussières évitant ainsi la pollution et les problèmes d'hygiène.

## Revendications

1. Support de sac (1) destiné à être placé à l'intérieur d'un aspirateur de poussières, ledit support (1) comprenant une poignée (2) destinée à la préhension dudit support (1) pour retirer ledit support (1), une ouverture (3) destinée à supporter la périphérie d'un collier (5) d'un sac à poussières (6) et des moyens d'attache (7) aptes à venir en prise avec ledit collier (5),
**caractérisé en ce que** le support de sac (1) comporte, en outre, un moyen de déverrouillage (9) des moyens d'attache (7) qui est solidaire d'un organe de manoeuvre (10) porté par ledit support (1) et commandant l'éjection du sac à poussières usagé (6).

2. Support de sac selon la revendication 1,
**caractérisé en ce que** les moyens d'attache (7) comprennent deux verrous dont au moins l'un est, d'une part, monté mobile sur le support de sac (1) à l'encontre d'un moyen élastique de rappel (11) en position d'attache et, d'autre part, relié au moyen de déverrouillage (9).

3. Support de sac selon la revendication 2,
**caractérisé en ce que** le moyen de déverrouillage (9) comprend un bras (14) qui est monté pivotant autour d'un axe (15) et dont, d'une part, une extrémité constitue l'organe de manoeuvre (10) et, d'autre part, l'autre extrémité est solidaire du verrou mobile.

4. Support de sac selon la revendication 2 ou 3,
**caractérisé en ce que** les deux verrous (7) sont situés en vis-à-vis de part et d'autre de l'ouverture (3) du support de sac (1).

5. Support de sac selon l'une quelconque des revendications précédentes,
**caractérisé en ce que** le moyen de déverrouillage (9) et le verrou mobile (7) sont formés en une seule pièce (7-9) montée pivotante sur le support de sac (1) autour de l'axe (15) parallèle à un bord latéral (13) de l'ouverture (3) du support de sac (1).

6. Support de sac selon la revendication 5,
**caractérisé en ce que** la pièce montée pivotante (7-9) comporte un cran (18) dans lequel la périphérie du collier (5) du sac à poussières (6) est apte à venir en prise, deux pivots (19 et 20) susceptibles de s'engager dans des évidements ménagés dans le support (1) et une extrémité libre constituant l'organe de manoeuvre (10) et débouchant à l'extérieur du support de sac (1) au travers d'un trou (30) réalisé à proximité du bord latéral (13) de l'ouverture (3) du support de sac (1).

## Claims

1. Bag support (1) designed to be placed inside a vacuum cleaner, the said support (1) comprising a handle (2) designed to grip the said support (1) in order to withdraw the said support (1), an opening (3) designed to support the periphery of a collar (5) of a dust bag (6) and attachment means (7) suitable for engaging with the said collar (5),
**characterised in that** the bag support (1) also has a means (9) for unlocking the attachment means (7) which is fixed to a handling device (10) carried by the said support (1) and controlling the ejection of the used dust bag (6).

2. Bag support according to Claim 1,
**characterised in that** the attachment means (7) comprise two locks, at least one of which is, firstly, movably mounted on the bag support (1) counter to an elastic return means (11) in the attachment position and, secondly, connected to the unlocking means (9).

3. Bag support according to Claim 2,
**characterised in that** the locking means (9) comprises an arm (14) which is mounted so as to pivot about an axis (15) and one end of which, on the one hand, constitutes the handling device (10) and the other end of which, on the other hand, is fixed to the movable lock.

4. Bag support according to Claim 2 or 3,
**characterised in that** the two locks (7) are situated opposite each other on each side of the opening (3) of the bag support (1).

5. Bag support according to any one of the preceding claims,
**characterised in that** the unlocking means (9) and the movable lock (7) are formed of a single piece (7-9) pivotally mounted on the bag support (1) about the axis (15) parallel to a lateral edge (13) of the opening (3) in the bag support (1).

6. Bag support according to Claim 5,
**characterised in that** the pivotally mounted piece (7-9) has a notch (18) in which the periphery of the collar (5) of the dust bag (6) is able to engage, two pivots (19 and 20) able to engage in recesses formed in the support (1) and a free end constituting the handling device (10) and emerging on the outside of the bag support (1) through a hole (30) produced near the lateral edge (13) of the opening (3) in the bag support (1).

## Patentansprüche

1. Beutelhalter (1) zum Einsetzen in den Innenraum eines Staubsaugers, wobei der Halter (1) einen Tragegriff (2) zum Ergreifen des Halters (1), mit dem der Halter (1) herausgezogen werden kann, eine Öffnung (3) zum Halten des Umfangs einer Manschette (5) eines Staubbeutels (6) und eine Befestigungsvorrichtung (7) aufweist, die mit der Manschette (5) in Eingriff kommen kann,
**dadurch gekennzeichnet, daß** der Beutelhalter (1) darüber hinaus eine Entriegelungsvorrichtung (9) der Befestigungsvorrichtung (7) aufweist, die einstückig ist mit einer Steuervorrichtung (10), die vom Halter (1) getragen ist und den Auswurf des gebrauchten Staubbeutels (6) steuert.

2. Beutelhalter nach Anspruch 1, **dadurch gekennzeichnet, daß** die Befestigungsvorrichtung (7) zwei Riegel aufweist, wovon mindestens der eine einerseits auf dem Beutelhalter (1) beweglich befestigt und einer Rückstellvorrichtung (11) für die Haltestellung unterworfen ist und andererseits mit der Entriegelungsvorrichtung (9) verbunden ist.

3. Beutelhalter nach Anspruch 2, **dadurch gekennzeichnet, daß** die Entriegelungsvorrichtung (9) einen Arm (14) aufweist, der drehbar um eine Achse (15) befestigt ist, und bei dem einerseits ein Ende die Steuervorrichtung (10) bildet und andererseits das andere Ende mit dem beweglichen Riegel aus einem Stück ist.

4. Beutelhalter nach Anspruch 2 oder 3, **dadurch gekennzeichnet, daß** sich die zwei Riegel (7) gegenüberliegend beiderseits der Öffnung (3) des Beutelhalters (1) befinden.

5. Beutelhalter nach einem der vorhergehenden Ansprüche, **dadurch gekennzeichnet, daß** die Entriegelungsvorrichtung (9) und der bewegliche Riegel (7) aus einem Element (7-9) gebildet sind, das auf dem Beutelhalter (1) um die zu einer Seitenkante (13) der Öffnung (3) des Beutelhalters (1) parallele Achse (15) drehbar befestigt ist.

6. Beutelhalter nach Anspruch 5, **dadurch gekennzeichnet, daß** das drehbar befestigte Element (7-9) eine Kerbe (18), in die der Umfang der Manschette (5) des Staubbeutels (6) in Eingriff kommen kann, zwei Drehzapfen (19 und 20), die in im Halter (1) ausgesparte Vertiefungen eingreifen können, und ein freies Ende aufweist, das die Steuervorrichtung (10) bildet und an der Außenseite des Beutelhalters (1) durch eine Öffnung (30) austritt, die sich nahe bei der Seitenkante (13) der Öffnung (3) des Beutelhalters (1) befindet.
